# FASCICULE DE BREVET EUROPEEN

(11) **EP 0 575 213 B1**
(45) Date de publication et mention de la délivrance du brevet: **26.07.1995**
(21) Numéro de dépôt: 93401381.4
(22) Date de dépôt: 01.06.1993
(51) Int. Cl.: B65D 83/14, B05B 11/00

(54) **Dispositif distributeur d'un produit liquide**
Ausgabevorrichtung für flüssige Produkte
Dispensing device for liquid product

(30) Priorité: 16.06.1992 FR 9207259
(43) Date de publication de la demande: 22.12.1993
(73) Titulaire: L'OREAL, 75008 Paris (FR)
(72) Inventeur: De Laforcade, Vincent, F-92140 Clamart (FR)
(74) Mandataire: Peuscet, Jacques

(56) Documents cités:
- EP-A- 0 385 077
- FR-A- 2 367 000
- FR-A- 2 394 467
- GB-A- 1 547 072
- US-A- 2 587 040
- US-A- 2 685 989

## Description

L'invention concerne un dispositif pour distribuer un produit liquide, du genre comprenant un récipient muni, en partie haute, d'un organe de distribution portant un bouton-poussoir dont l'enfoncement actionne l'organe de distribution, un capot coiffant l'organe de distribution et le récipient, ledit capot étant équipé d'un organe d'actionnement en forme de levier articulé sur le capot, et muni de moyens d'appui pour agir sur la surface extérieure supérieure du bouton-poussoir qui porte une buse de distribution pour la sortie du produit vers l'atmosphère, l'organe d'actionnement ayant une face supérieure se prolongeant, à l'avant, par un retour vertical à l'extrémité inférieure duquel est prévue l'articulation.

L'invention concerne aussi bien un dispositif dans lequel le bouton-poussoir constitue l'élément d'actionnement d'une pompe montée sur la partie supérieure du récipient qui n'est pas pressurisé lorsque la pompe n'est pas actionnée, qu'un dispositif dans lequel le récipient est pressurisé, l'enfoncement du bouton-poussoir ayant alors pour effet d'ouvrir une valve.

Un dispositif de ce type est connu d'après GB-A-1 547 072. L'abaissement de l'axe de rotation du levier conduit à des frottements et contraintes sur le bouton-poussoir qui ne sont favorables ni à un très bon rendement, ni à un très bon rendu de l'action du levier de manoeuvre.

La présente invention a pour objet un dispositif de distribution d'un liquide agencé de manière à minimiser les inconvénients décrits ci-dessus.

Ainsi, selon l'invention, un dispositif distributeur d'un produit liquide, du genre défini précédemment, est caractérisé par le fait que l'articulation de l'organe d'actionnement sur le capot est située, en hauteur, au droit de la mi-hauteur de la course maximale de la buse de distribution, que la surface extérieure supérieure du bouton-poussoir est une surface sphérique convexe, que les moyens d'appui définissent une portée sphérique complémentaire de celle de la surface extérieure supérieure du bouton-poussoir, et que les moyens d'appui sont positionnés en sorte que, lorsque le levier est dans sa position maximale correspondant à la position d'enfoncement maximal du bouton-poussoir, les moyens d'appui coopèrent avec la partie supérieure du bouton-poussoir selon au moins une zone située du côté de l'articulation du levier et s'étendant au maximum jusqu'à l'axe du bouton-poussoir.

Selon une forme de réalisation, l'axe de la buse de distribution est perpendiculaire à l'axe longitudinal du dispositif selon lequel s'effectue l'enfoncement du bouton-poussoir.

La face supérieure du levier est plane et porte les moyens d'appui, de préférence en forme d'anneau circulaire.

Les faces supérieure et arrière sont limitées par des parois, elles-mêmes limitées par un bord en arc de cercle ; une échancrure est ménagée sur le retour vertical du levier et est traversée par la buse.

Avantageusement, l'articulation est une charnière-film reliant l'organe d'actionnement et le capot ; le capot porte sur sa paroi avant une échancrure pemettant le passage de la buse.

De préférence, des moyens de guidage sont prévus pour le guidage de l'organe d'actionnement par rapport à l'organe de distribution ; les moyens de guidage sont constitués par les bords de l'échancrure qui coopèrent avec la buse de distribution ; les moyens de guidage sont constitués par une saignée prévue dans le plan médian vertical dans le bouton-poussoir, un téton ménagé à la surface intérieure de la face supérieure du levier prenant place dans ladite saignée ; les moyens de guidage sont constitués par deux méplats prévus sur la partie supérieure sphérique du bouton-poussoir, parallèles au plan médian vertical du bouton-poussoir, et coopérant avec des faces planes portées par des prolongements, diamétralement opposés, de l'anneau.

Pour mieux faire comprendre l'objet de l'invention, on va décrire, ci-après, à titre purement illustratif et non limitatif, des modes de réalisation représentés sur les dessins annexés.

Sur ces dessins :
- La figure 1 est une vue, en coupe, partielle, d'un dispositif de distribution d'un produit liquide, conforme à l'invention ;
- la figure 1A est une vue partielle de dessous de la face supérieure 8 de l'organe d'actionnement 7 montrant une variante de moyens d'appui 18 ;
- La figure 2 est une vue, partielle, du dispositif de la figure 1 montrant une première variante de moyens de guidage ;
- La figure 2A est une vue, partielle, de gauche de la figure 2 ;
- La figure 3 est une vue, partielle, du dispositif de la figure 1 montrant une deuxième variante de moyens de guidage ;
- La figure 3A est une vue, partielle, de gauche de la figure 3 ;
- La figure 4 est une vue, partielle, du dispositif de la figure 1 montrant une troisième variante de moyens de guidage ;
- La figure 4A est une vue, partielle, de gauche de la figure 4 ;
En se reportant à la figure 1, un dispositif 1 de distribution pour, par exemple, diffuser un produit liquide en fines gouttelettes comprend un récipient 2, ou flacon, contenant le liquide à diffuser ; la section du récipient 2 peut être de toute forme, par exemple circulaire, ou dissymétrique, et notamment de forme elliptique ou allongée.

Sur sa partie haute, le récipient 2 est équipé d'une pompe de distribution 4, dans l'exemple représenté, portée par un couvercle 3 fermant le récipient 2, comme connu en soi. La pompe 4 est actionnée par un bouton-poussoir 5 dont l'enfoncement provoque la sortie du liquide pulvérisé au travers d'une buse 22 d'axe horizontal, perpendiculaire à l'axe longitudinal du dispositif 1, axe selon lequel s'effectue l'enfoncement.

Le dispositif comprend un capot 6 propre à coiffer le récipient 2 et la pompe de distribution 4, en venant s'adapter sur le contour du couvercle 3.

Le capot 6 est équipé d'un organe d'actionnement du bouton-poussoir 5 ; cet organe d'actionnement est constitué d'un levier 7 ayant généralement la forme d'un dièdre droit dont la face supérieure 8 est horizontale lorsque le récipient 2 est vertical, et une face arrière 9 verticale ; la face supérieure 8 est plane et se prolonge, à l'avant, par un retour 35 vertical dans lequel est ménagée une échancrure 20 traversée par la buse 22 ; la face arrière 9, sensiblement cylindrique, s'inscrit dans le contour intérieur de la face arrière 10 du capot, elle-même semblable à la face arrière du récipient 2.

Les faces 8 et 9 du levier sont latéralement limitées par des parois, telles que la paroi 12 visible sur la figure 1, sensiblement tangentes, intérieurement, aux parois latérales du capot 6. Les parois 12 s'étendent jusqu'au bord inférieur de la face arrière 9, et s'arrêtent à une certaine distance en arrière du bord avant 13 de la face supérieure 8 ; ces parois latérales 12 sont limitées par un bord 15 en arc de cercle.

Le capot 6 comporte à sa partie arrière, vers le haut, une échancrure limitée par un contour 16 sensiblement en arc de cercle, situé légèrement au-dessus du bord 15 des ailes 12 du levier 7 lorsque le levier 7 est en position de repos. Cette échancrure permet de laisser apparente la majeure partie du levier 7 qui complète le contour du capot 6 au droit de cette échancrure.

Le levier 7 est articulé, au niveau de l'extrémité inférieure du retour 35 situé à l'avant du levier, sur la paroi avant 17 du capot 6, par une charnière-film 14; la paroi avant 17 du capot 6 porte également une échancrure 21 pour le passage de la buse 22 : l'échancrure 21 et l'échancrure 20 ménagée dans le retour 35 du levier ont une longueur axiale suffisante pour permettre à la buse 22 de s'y débattre, quelle que soit la position verticale du bouton-poussoir 5.

Le levier 7 comporte, sous sa face supérieure 8, des moyens d'appui pour exercer une action sur le bouton-poussoir 5 ces moyens d'appui sont constitués d'un anneau circulaire 18 centré sur l'axe du bouton-poussoir 5 lorsque le levier 7 est au repos ; la partie supérieure 19 du bouton-poussoir 5 est une surface sphérique convexe, l'extrémité inférieure annulaire de l'anneau 18 définissant une portée sphérique complémentaire de celle de la partie supérieure 19 du bouton-poussoir 5 ; le diamètre de l'anneau 18 est tel que, lorsque le levier 7 est dans sa position d'enfoncement maximal correspondant à la position d'enfoncement maximal du bouton-poussoir 5, l'anneau 18 coopère avec la partie supérieure 19 du bouton-poussoir selon au moins une zone située du côté de la charnière-film 14 du levier, en tout cas au maximum, selon l'axe du bouton-poussoir 5 ; grâce à cette disposition, l'action combinée de la rotation du levier 7 autour de la charnière-film 14 et du déplacement vers le bas du bouton-poussoir 5 fait que la résultante des forces appliquées sur le bouton-poussoir 5 reste sensiblement dans l'axe de la pompe 4, pendant tout le temps qu'une action est exercée sur le levier 7 pour diffuser le liquide contenu dans le récipient 2.

On notera, également, le faible encombrement en hauteur du dispositif selon l'invention, comparativement à ceux de l'art antérieur : ceci est dû, d'une part, au faible encombrement axial de l'anneau 18 et, d'autre part, à la position basse de la charnière-film 14 à l'extrémité inférieure de la paroi frontale 20 du levier 7.

Le capot 6 comprend, à l'arrière, un moyen d'accrochage de la partie arrière du levier 7 pour maintenir le levier 7 en position de repos ; ce moyen d'accrochage est constitué par un bec 23 prévu sur la paroi arrière 10 du capot 6, en partie haute, propre à coopérer avec un rebord correspondant prévu sur le bord inférieur de la face arrière 9 du levier 7.

La figure 1A montre une variante de moyens d'appui ; selon cette figure, l'anneau circulaire 18, décrit à propos de la figure 1, est remplacé par deux segments circulaires 18A, 18B diamétralement opposés.

Des moyens de guidage sont prévus pour positionner l'ensemble capot-levier par rapport à la buse 22 reçue dans les échancrures 20 et 21, et guider le levier 7 au cours de son déplacement.

Selon la variante des figures 2 et 2A, ces moyens de guidage sont constitués par les bords 24 et 25 de l'échancrure 20 prévue sur le retour avant 35 du levier 7 ; les bords 24 et 25 sont parallèles à l'axe longitudinal du dispositif et distants d'une valeur égale au diamètre de la buse 22 horizontale et cylindrique, à section circulaire.

Selon la variante des figures 3 et 3A, les moyens de guidage anti-rotation sont constitués par une saignée 27 prévue dans le plan médian vertical dans le bouton-poussoir 5; dans la saignée 27, prend place un téton 26 ménagé sur la surface intérieure de la face supérieure 8 du levier 7 ; l'épaisseur du téton 26 est égale à la largeur de la saignée 27.

Selon la variante des figures 4 et 4A, les moyens de guidage sont constitués de deux méplats 32, 33 prévus sur la partie supérieure sphérique du bouton-poussoir 5; les deux méplats 32, 33 sont parallèles au plan médian vertical du bouton-poussoir 5. Ces deux méplats 32, 33 coopèrent respectivement avec deux faces planes 30, 31 portées par des prolongements verticaux 28, 29, diamétralement opposés, de l'anneau 18.

## Revendications

1. Dispositif distributeur d'un produit liquide, comprenant un récipient (2) muni, en partie haute, d'un organe de distribution (4) portant un bouton-poussoir (5) dont l'enfoncement actionne l'organe de distribution (4), un capot (6) coiffant l'organe de distribution (4) et le récipient (2), ledit capot (6) étant équipé d'un organe d'actionnement (7) en forme de levier articulé sur le capot (6) et muni de moyens d'appui (18) pour agir sur la surface extérieure supérieure (19) du bouton-poussoir (5) qui porte une buse de distribution (22) pour la sortie du produit vers l'atmosphère, l'organe d'actionnement (7) ayant une face supérieure (8) se prolongeant, à l'avant, par un retour vertical (35) à l'extrémité inférieure duquel est prévue l'articulation (14), caractérisé par le fait que l'articulation (14) de l'organe d'actionnement (7) sur le capot (6) est située, en hauteur, au droit de la mi-hauteur de la course maximale de la buse de distribution (22), que la surface extérieure supérieure (19) du bouton-poussoir (5) est une surface sphérique convexe que les moyens d'appui (18) définissent une portée sphérique complémentaire de celle de la surface extérieure supérieure (19) du bouton-poussoir (5), et que les moyens d'appui (18) sont positionnés en sorte que, lorsque le levier (7) est dans sa position maximale correspondant à la position d'enfoncement maximal du bouton-poussoir (5), les moyens d'appui (18) coopèrent avec la partie supérieure (19) du bouton-poussoir selon au moins une zone située du côté de l'articulation du levier et s'étendant au maximum jusqu'à l'axe du bouton-poussoir (5).

2. Dispositif distributeur selon la revendication 1, caractérisé par le fait que l'axe de la buse de distribution (22) est perpendiculaire à l'axe longitudinal du dispositif 1 selon lequel s'effectue l'enfoncement du bouton-poussoir (5).

3. Dispositif distributeur selon la revendication 1 ou 2, caractérisé par le fait que la face supérieure (8) est plane et porte les moyens d'appui (18).

4. Dispositif distributeur selon la revendication 1, caractérisé par la fait que les moyens d'appui (18) sont constitués d'au moins deux segments circulaires centrés sur l'axe du bouton-poussoir (5) lorsque l'organe d'actionnement (7) est au repos, les deux segments circulaires étant diamétralement opposés par rapport audit axe.

5. Dispositif distributeur selon la revendication 1, caractérisé par le fait qu'une échancrure (20) est ménagée sur le retour vertical (35) et est traversée par la buse (22).

6. Dispositif distributeur selon l'une des revendications 1 à 5, caractérisé par le fait que l'articulation (14) est une charnière-film reliant l'organe d'actionnement (7) et le capot (6).

7. Dispositif distributeur selon l'une des revendications 1 à 6 caractérisé par le fait que le capot (6) porte sur sa paroi avant (17) une échancrure (21) permettant le passage de la buse (22).

8. Dispositif distributeur selon l'une des revendications 1 à 7 caractérisé par le fait que des moyens de guidage sont prévus pour le guidage de l'organe d'actionnement (7) par rapport à l'organe de distribution(4).

9. Dispositif distributeur selon la revendication 8, caractérisé par le fait que les moyens de guidage sont constitués par les bords (24,25) de l'échancrure (20) qui coopèrent avec la buse de distribution (22).

10. Dispositif distributeur selon la revendication 8, caractérisé par le fait que les moyens de guidage sont constitués par une saignée (27) prévue dans le plan médian vertical dans le bouton-poussoir (5), dans laquelle prend place un téton (26) ménagé à la surface intérieure de la face supérieure (8) du levier (7).

11. Dispositif distributeur selon la revendication 8, caractérisé par le fait que les moyens de guidage sont constitués par deux méplats (32, 33) prévus sur la partie supérieure sphérique (19) du bouton-poussoir (5), parallèles au plan médian vertical du bouton-poussoir (5), et coopérant avec des faces planes (30,31) portées par des prolongements (28,29), diamétralement opposés, des moyens d'appui (18).

## Claims

1. A dispensing device far a liquid product, comprising a container (2) provided at its upper portion with a dispensing element (4) carrying a push button (5) whose depression actuates the dispensing element (4); a cap (6) surmounting the dispensing element (4) and the container (2), the said cap being provided with an actuating element (7) in the form of a lever articulated on the cap (6) and provided with bearing means (18) for acting on the external upper surface (19) of the push button (5) which carries a dispensing nozzle (22) for the emergence of the product towards the atmosphere, the actuating element (7) having an upper side (8) extending at the front in a vertical bent back portion (35), at the lower end whereof provision is made for the articulation (14); characterized in that the articulation (14) of the actuating element (7) on the cap (6) is situated vertically opposite the mid-height of the maximum travel of the dispensing nozzle (22); that the upper external surface (19) of the push button (5) is a convex spherical surface; that the bearing means (18) define a spherical bearing surface complementary to that of the upper external surface (19) of the push button (5); and that the bearing means (18) are positioned in such a way that when the lever (7) is in its maximum position corresponding to the position of maximum depression of the push button (5), the bearing means (18) cooperate with the upper portion (19) of the push button along at least one zone situated on the side of the articulation of the lever and extending at most as far as the axis of the push button (5).

2. A dispensing device according to claim 1, characterized in that the axis of the dispensing nozzle (22) is perpendicular to the longitudinal axis of the device (1), along which the depression of the push button (5) is effected.

3. A dispensing device according to claim 1 or 2, characterized in that the upper side (8) is flat and carries the bearing means (18).

4. A dispensing device according to claim 1, characterized in that the bearing means (18) are constituted by at least two circular segments centred on the axis of the push button (5) when the actuating element (7) is at rest, the two circular segments being diametrically opposed relative to the said axis.

5. A dispensing device according to claim 1, characterized in that a cutout (20) is arranged on the vertical bent back portion (25) and is traversed by the nozzle (22).

6. A dispensing device according to one of claims 1 to 5, characterized in that the articulation (14) is a film hinge connecting the actuating element (7) and the cap (6).

7. A dispensing device according to one of claims 1 to 6, characterized in that the cap (6) carries on its front side (17) a cutout (21) allowing the nozzle (22) to pass.

8. A dispensing device according to one of claims 1 to 7, characterized in that provision is made for guide means for guiding the actuating element (7) relative to the dispensing element (4).

9. A dispensing device according to claim 8, characterized in that the guide means are constituted by the edges (24, 25) of the cutout (20) which cooperate with the dispensing nozzle (22).

10. A dispensing device according to claim 8, characterized in that the guide means are constituted by a groove (27) provided in the vertical median plane in the push button (5), wherein a stub (26) is positioned which is arranged on the internal surface of the upper side (8) of the lever (7).

11. A dispensing device according to claim 8, characterized in that the guide means are constituted by two half-flats (32, 33) provided on the upper spherical portion (19) of the push button (5), which are parallel to the vertical median plane of the push button (5) and cooperate with flat sides (30, 31) carried by diametrically opposed extensions (28, 29) of the bearing means (18).

## Patentansprüche

1. Abgabevorrichtung für ein flüssiges Erzeugnis, die einen Behälter (2) umfaßt, der im oberen Bereich mit einem Abgabemittel (4) versehen ist, das einen Druckknopf (5) trägt, dessen Eindrücken das Abgabemittel (4) betätigt, wobei eine Kappe (6) das Abgabemittel (4) und den Behälter (2) bedeckt, wobei die Kappe (6) mit einem Betätigungsmittel (7) in Form eines auf der Kappe (6) angelenkten und mit Auflagemitteln (18) versehenen Hebels ausgestattet ist, um auf die obere Außenfläche (19) des Druckknopfes (5) einzuwirken, der eine Abgabedüse (22) für den Austritt des Erzeugnisses in die Atmosphäre aufweist, wobei das Betätigungsmittel (7) eine Oberseite (8) besitzt, die sich nach vorne durch einen senkrechten Rand (35) erstreckt, an dessen unterem Ende das Gelenk (14) vorgesehen ist, dadurch gekennzeichnet, daß das Gelenk (14) des Betätigungsmittels (7) auf der Kappe (6) auf halber Höhe des maximalen Hubs der Abgabedüse (22) angeordnet ist, daß die obere Außenfläche (19) des Druckknopfes (5) eine sphärisch-konvexe Oberfläche ist, daß die Auflagemittel (18) eine sphärische Auflagefläche bilden, die komplementär zu der der oberen Außenfläche (19) des Druckknopfes (5) ist, und daß die Auflagemittel (18) so angeordnet sind, daß wenn sich der Hebel (7) in seiner Extremstellung befindet, die der maximalen Eindrücktiefe des Druckknopfes (5) entspricht, die Auflagemittel (18) mit dem oberen Teil (19) des Druckknopfes in wenigstens einem Bereich zusammenwirken, der sich in der Nähe des Hebelgelenks befindet und sich maximal bis zur Achse des Druckknopfes (5) erstreckt.

2. Abgabevorrichtung gemäß Anspruch 1, dadurch gekennzeichnet, daß die Achse der Abgabedüse (22) senkrecht zur Längsachse der Vorrichtung 1, entlang der das Eindrücken des Druckknopfes (5) stattfindet, angeordnet ist.

3. Abgabevorrichtung gemäß Anspruch 1 oder 2, dadurch gekennzeichnet, daß die Oberseite (8) eben ist und die Auflagemittel (18) trägt.

4. Abgabevorrichtung gemäß Anspruch 1, dadurch gekennzeichnet, daß die Auflagemittel (18) aus wenigstens zwei kreisförmigen Segmenten bestehen, die dann, wenn das Betätigungsmittel (7) in Ruhestellung ist, auf der Achse des Druckknopfes (5) zentriert sind, wobei sich die beiden kreisförmigen Segmente bezüglich dieser Achse diametral gegenüberliegen.

5. Abgabevorrichtung gemäß Anspruch 1, dadurch gekennzeichnet, daß ein bogenförmiger Ausschnitt (20) in dem senkrechten Rand (35) ausgespart ist und von der Düse (22) durchquert wird.

6. Abgabevorrichtung gemäß einem der Ansprüche 1 bis 5, dadurch gekennzeichnet, daß das Gelenk (14) ein Filmscharnier ist, welches das Betätigungsmittel (7) und die Kappe (6) verbindet.

7. Abgabevorrichtung gemäß einem der Ansprüche 1 bis 6, dadurch gekennzeichnet, daß die Kappe (6) in ihrer Stirnwand (17) einen bogenförmigen Ausschnitt (21) aufweist, der den Durchtritt der Düse (22) ermöglicht.

8. Abgabevorrichtung gemäß einem der Ansprüche 1 bis 7, dadurch gekennzeichnet, daß Führungsmittel zur Führung des Betätigungsmittels (7) bezüglich des Abgabemittels (4) vorgesehen sind.

9. Abgabevorrichtung gemäß Anspruch 8, dadurch gekennzeichnet, daß die Führungsmittel von den Rändern (24,25) des bogenförmigen Ausschnitts (20) gebildet werden, die mit der Abgabedüse (22) zusammenwirken.

10. Abgabevorrichtung gemäß Anspruch 8, dadurch gekennzeichnet, daß die Führungsmittel von einem in der senkrechten Mittelebene des Druckknopfes (5) vorgesehenen Einschnitt (27) gebildet werden, in den ein an der unteren Fläche der Oberseite (8) des Hebels (7) angebrachter Zapfen (26) eingreift.

11. Abgabevorrichtung gemäß Anspruch 8, dadurch gekennzeichnet, daß die Führungsmittel von zwei Abflachungen (32,33) gebildet werden, die auf dem oberen, sphärischen Teil (19) des Druckknopfes (5) parallel zur senkrechten Mittelebene des Druckknopfes (5) vorgesehen sind, und die mit, auf diametral gegenüberliegenden Fortsätzen (28,29) der Auflagemittel (18) befindlichen, ebenen Flächen (30,31) zusammenwirken.
